# FASCICULE DE BREVET EUROPEEN

(11) **EP 0 738 996 B1**
(45) Date de publication et mention de la délivrance du brevet: **15.07.1998**
(21) Numéro de dépôt: 96870051.8
(22) Date de dépôt: 19.04.1996
(51) Int. Cl.: G09F 17/00

(54) **Agencement de drapeau**
Fahnenanordnung
Flag device

(30) Priorité: 21.04.1995 BE 9500367
(43) Date de publication de la demande: 23.10.1996
(73) Titulaire: Lienard, Ivan, 1360 Maleves-Sainte-Marie-Perwez (BE)
(72) Inventeur: Lienard, Ivan, 1360 Maleves-Sainte-Marie-Perwez (BE)
(74) Mandataire: Vanhamme, Joseph Louis

(56) Documents cités:
- EP-A- 0 276 590
- DE-A- 4 311 753
- US-A- 4 727 822

## Description

La présente invention concerne un agencement de drapeau du type comportant un dispositif de drapeau et un dispositif de fixation rotative du dispositif drapeau sur un mât de façon que le drapeau puisse s'orienter dans la direction du vent.

Dans les agencements de drapeau qui sont connus, comme par exemple celui décrit par US-A- 4 727 822, le dispositif drapeau est constitué par un tissu qui, à l'absence de vent, pend le long du mât. Par conséquent, le motif des couleurs et notamment des dessins qu'il porte éventuellement, sont difficilement identifiables.

La présente invention a pour but de proposer un agencement de drapeau qui ne présente pas cet inconvénient des agencements de drapeau connus.

Pour atteindre ce but, l'agencement de drapeau selon l'invention est caractérisé en ce que le dispositif drapeau comprend des éléments rigides et des moyens de liaison souple de ces éléments de drapeau.

Selon une caractéristique de l'invention, les éléments rigides sont formés par des plaques en un matériau rigide qui s'étendent sensiblement parallèlement à l'axe du mât et sont fixés à leurs extrémités supérieure et inférieure à un organe de support en forme d'une barre souple.

Selon une autre caractéristique de l'invention, le dispositif drapeau est formé par une plaque alvéolaire à alvéoles en ligne, comportant deux parois parallèles reliées entre elles par des cloisons de délimitation des alvéoles linéaires, et une portion d'une paroi est découpée le long d'une alvéole à des endroits prédéterminés répartis sur la longueur de la plaque alvéolaire pour former des zones souples, la plaque alvéolaire étant montée sur le mât de façon que les cloisons s'étendent sensiblement parallèlement au mât.

Encore une autre caractéristique de l'invention réside dans le fait que le dispositif drapeau est formé par une plaque en un matériau rigide dans lequel sont découpées des rainures parallèles au mât pour donner à la plaque une souplesse souhaitée.

Selon encore une autre caractéristique, le dispositif de fixation comporte un organe de fixation rotatif sur le mât et des moyens de support du dispositif drapeau, qui sont solidaires de cet organe.

L'invention sera mieux comprise et d'autres but, caractéristiques, détails et avantages de celle-ci apparaîtront plus clairement au cours de la description explicative qui va suivre fait en référence aux dessins schématiques annexés donnés uniquement à titre d'exemple illustrant plusieurs modes de réalisation de l'invention et dans lesquels :
- la figure 1 est une vue latérale d'un agencement de drapeau selon la présente invention ;
- la figure 2 est une vue à plus grande échelle et en perspective du détail indiqué en II sur la figure 1 ;
- la figure 3 est une vue en coupe le long de la ligne III-III de la figure 1 ;
- les figures 4 et 5 montrent deux variantes de montage des éléments drapeau sur un support souple commun ;
- la figure 6 est une vue en perspective d'un autre mode de réalisation d'un dispositif drapeau selon l'invention ;
- les figures 7 et 8 sont des vues en direction de la flèche F de la figure 6 et illustrent deux variantes du dispositif drapeau selon la figure 6 ;
- la figure 9 montrent un troisième mode de réalisation d'un dispositif drapeau selon l'invention ;
- la figure 10 montre un quatrième mode de réalisation d'un dispositif drapeau selon l'invention ; et
- la figure 11 montre un autre mode de réalisation du dispositif de fixation du dispositif drapeau, sur un mât, selon la présente invention.

Sur la figure 1, qui montre un premier mode de réalisation d'un agencement de drapeau selon l'invention, les numéros de référence 1, 2 et 3 désignent respectivement le dispositif drapeau, le dispositif de fixation du drapeau sur un mât et le mât lui-même.

Comme on le constate, le dispositif drapeau comporte un certain nombre de plaques 5 en un matériau rigide, de dimensions variables selon le format de drapeau souhaité. Les plaquettes 5 présentent, dans l'exemple représenté, une forme oblongue parallélépipèdique et s'étendent sensiblement parallèlement à l'axe du mât 3. Les plaques 5 sont latéralement juxtaposées et fixées en haut et en bas à un support en forme d'une tige ou barre supérieure 6 et inférieure 7, en un matériau souple tel que du polypropylène ou en tout autre matériau approprié. Pour augmenter la souplesse du dispositif drapeau dans le sens de sa longueur, c'est-à-dire perpendiculairement à l'axe du mât 3, des échancrures 8 peuvent être découpées dans les portions d'extrémité supérieure et inférieure des plaques 5, comme on le voit clairement sur la figure 2. Les plaques sont fixées sur les barres de support 6 et 7 de toute manière connue appropriée, avantageusement par deux points 10, comme cela est montré sur les figures, ou par collage. On pourrait aussi utiliser à cette fin tout moyen de fixation amovible connu. La fixation en deux points garantie que le dispositif drapeau garde sa forme d'origine et évite toutes déformations ultérieures.

Dans le cas de la figure 2, les barres sont fixées sur l'une des faces latérales des extrémités des plaques. Les faces pourraient être différentes pour les barres de support supérieure et inférieure 6 et 7.

Sur la figure 4, le support, ici le support supérieur 6, est placé dans une saignée 13 pratiquée dans la face frontale 12. La barre 6 s'engage partiellement dans cette saignée.

Selon la figure 5, la saignée 13 est plus profonde de façon que la barre 6 y soit entièrement engagée et qu'il reste au-dessus de la barre 6 encore un espace dans laquelle s'étend un câble de sécurité 14. Un profil enjoliveur 15 recouvre les extrémités des plaques 5. Le câble de sécurité s'étend sur toute la longueur du dispositif drapeau et est fixé à chaque plaque. Il a pour seul fonction de relier les différentes plaques 5 pour éviter que des plaques 5 puissent se séparer de l'ensemble en cas d'une rupture des barres de support.

Au lieu d'utiliser des barres continues de support 6 et 7, en un matériau souple, on pourrait également employer des supports formés par une série d'éléments de support rigides, axialement alignés et articulés à leurs extrémités adjacentes de toute manière appropriée connue.

La figure 3 montre la structure du dispositif de fixation 2 du dispositif drapeau 1 sur le mât 3. On constate qu'il comporte un élément tubulaire extérieur 17 à section transversale circulaire, emmanché sur la portion supérieure à section transversale circulaire du mât 3. Des bagues avantageusement en nylon 18 sont interposées entre l'élément tubulaire 17 et le mât 3. Un profilé en forme d'un U 19 est fixé axialement su la surface extérieure de l'élément tubulaire 17. Les barres de support supérieure et inférieure 6 et 7 ainsi que le bord latéral extérieur de la plaque extérieure 5, sont engagés et fixés dans le profilé 19, comme cela est indiqué à titre d'exemple en 21. Bien entendu pour faciliter la rotation de l'élément tubulaire 17 sur le mât 3, on pourrait utiliser à la place des bagues en nylon 18 tout autre moyen approprié connu, tel que par exemple des roulements ou paliers à billes.

La figure 11 montre un autre mode de réalisation du dispositif de fixation de l'agencement drapeau 1 sur un mât 3. Dans ce cas, le dispositif de fixation comporte essentiellement une pièce 23 de support du rail de fixation 19 du dispositif drapeau 1, qui porte axialement aligné un pivot 24 adapté pour s'engager dans un alésage axial pratiqué dans l'extrémité supérieure du mât 3, comme cela est illustrée par la flèche F.

Les figures 6 à 10 montrent deux autres modes de réalisation du dispositif drapeau 1. Dans le cas des figures 6 à 8, le drapeau est formé par une plaque alvéolaire 24 comportant deux parois extérieures 25 et 26 reliées par des cloisons transversales 27 qui délimitent ainsi entre les deux plaques extérieures 25 et 26 des alvéoles en ligne 28. Les alvéoles s'étendent sensiblement parallèlement au mât 3. Pour rendre souple la plaque alvéolaire, on découpe à des endroits prédéterminés soit seulement dans une des plaques comme sur la figure 7 ou de façon alternante dans les deux plaques, comme on le montre sur la figure 8, une portion de paroi le long d'une alvéole 28. En découpant ainsi des rainures 29 dans la plaque alvéolaire, on obtient des zones de liaison souple entre les portions situées de part et d'autre de la rainure.

Dans le cas de la figure 9 le dispositif drapeau 1 est formé par une plaque uniforme 31 dans laquelle sont pratiquées des rainures 32, avantageusement de façon alternante dans les deux faces.

Enfin, la figure 10 montre un mode de réalisation du dispositif drapeau 1 obtenu par collage de deux plaques alvéolaires 24. Les zones de souplesse sont obtenues par découpe des parois extérieures au niveau d'une alvéole. On obtient ainsi des saignées en opposition 34.

Il est à noter que les modes de réalisation selon les figures 6 à 10 permettent de découper la 5 plague du dispositif drapeau à la forme que l'on souhaite.

Bien entendu de multiples modifications peuvent être apportées à l'agencement tel que décrit et représenté, par exemple aux fixations des éléments drapeau aux barres de support et au dispositif de fixation du dispositif drapeau sur le mât et, évidemment, au dispositif drapeau lui-même, tout en restant dans l'étendue des revendications suivantes.

## Revendications

1. Agencement de drapeau du type comportant un dispositif drapeau et un dispositif de fixation rotative du dispositif drapeau sur un mât de façon que le drapeau puisse s'orienter dans la direction du vent, caractérisé en ce que le dispositif drapeau (1) comprend des éléments rigides (5 ; 24 ; 31) et des moyens de liaison souple (6, 7 ; 29 ; 32 ; 34) de ces éléments de drapeau (5).

2. Agencement de drapeau selon la revendication 1, caractérisé en ce que les éléments rigides (5) sont formés par des plaques en un matériau rigide, qui s'étendent sensiblement parallèlement à l'axe du mât (3) et sont fixés à leurs extrémités supérieure et inférieure à un organe de support en forme d'une barre souple (6, 7).

3. Agencement de drapeau selon la revendication 2, caractérisé en ce que des échancrures (8) sont découpées au niveau des extrémités des plaques rigides (5), qui sont fixées aux barres souples (6, 7), pour augmenter la flexibilité du dispositif drapeau dans une direction transversale à son plan.

4. Agencement de drapeau selon l'une des revendications 2 ou 3, caractérisé en ce que les barres de support (6, 7) sont fixées sur les faces latérales des extrémités des plaques rigides (5).

5. Agencement de drapeau selon l'une des revendications 2 ou 3, caractérisé en ce que les barres de support souple (6, 7) sont disposées dans des saignés (13) pratiqués dans la face frontale des extrémités des plaques rigides (5).

6. Agencement de drapeau selon l'une des revendications précédentes, caractérisé en ce qu'un câble de sécurité (14) s'étend le long du dispositif drapeau au niveau d'au moins un des bords longitudinaux supérieur et inférieur, en étant fixé à l'extrémité correspondante de chaque plaque rigide (5).

7. Agencement de drapeau selon l'une des revendications précédentes, caractérisé en ce que le dispositif de fixation rotatif (2) du dispositif drapeau (1) sur le mât (3) comporte un élément tubulaire (17) à section transversale circulaire et emmanché sur l'extrémité supérieure à section transversale circulaire du mât (3), et en ce que des moyens tels que des bagues en nylon (18) ou des roulements ou paliers à billes sont interposés entre l'élément tubulaire (17) et le mât (3), le dispositif drapeau étant fixé axialement sur la surface extérieure de l'élément tubulaire (17).

8. Agencement de drapeau selon l'une des revendications 1 à 6, caractérisé en ce que le dispositif de fixation rotative (2) du dispositif drapeau (1) sur le mât (3) comprend une pièce (23) de support du dispositif drapeau (1), qui est pourvu d'un élément pivot (24) logé de façon rotative dans un alésage pratiqué dans l'extrémité du mât (3).

9. Agencement de drapeau selon l'une des revendications 1 et 7 ou 8, caractérisé en ce que le dispositif drapeau (1) est formé par une plaque alvéolaire (24) à alvéoles en ligne (28), comportant deux parois parallèles (25, 26) reliées entre elles par des cloisons de délimitation (27) des alvéoles linéaires (28), et en ce qu'une portion d'une paroi est découpée le long d'une alvéole (28) à des endroits prédéterminés répartis sur la longueur de la plaque alvéolaire pour former des zones souples (29), la plaque alvéolaire (24) étant montée sur le mât (3) de façon que les cloisons (27) s'étendent sensiblement parallèlement au mât.

10. Agencement selon l'une des revendications 1 et 7 ou 8, caractérisé en ce que le dispositif drapeau est (1) formé par une plaque en un matériau rigide (31) dans lequel sont découpées des rainures parallèles (32) au mât (3) pour donner à la plaque la souplesse souhaitée.

11. Agencement de drapeau selon la revendication 9, caractérisé en ce que le dispositif drapeau comprend une deuxième plaque alvéolaire (24) superposée à la première et fixé à celle-ci et en ce que des zones souples (34) sont formées par découpe de la portion de paroi extérieure de chaque plaque au niveau d'une alvéole linéaire (28).

12. Agencement de drapeau selon l'une des revendications 9 à 11, caractérisé en ce que le dispositif drapeau est formé par une plaque (24, 31) susceptible d'être coupée à la forme souhaitée.

## Patentansprüche

1. Fahneneinrichtung mit einer Fahnenvorrichtung und einer Vorrichtung zur Drehbefestigung der Fahnenvorrichtung an einem Mast, sodass die Fahne sich in die Richtung des Windes ausrichten kann, dadurch gekennzeichnet, dass die Fahnenvorrichtung (1) starre Elemente (5) ; (24) ;(31) und flexible Verbindungsmittel (6, 7, 29 ; 32 ; 34) für diese Fahnenelemente (5) besitzt.

2. Fahneneinrichtung nach Anspruch 1, dadurch gekennzeichnet, dass die starren Elemente (5) von Platten aus einem starren Stoff gebildet sind, die sich im wesentlichen parellel zur Achse des Mastes (3) erstrecken und an ihrem oberen Ende und ihrem unteren Ende an einem Trägerorgan in Form eines biegsamen oder flexibelen Stabes (6, 7) befestigt sind.

3. Fahneneinrichtung nach Anspruch 2, dadurch gekennzeichnet, dass Ausnehmungen (8) in Höhe der Enden der starren Platten (5) ausgeschnitten sind, die an den biegsamen Stählen (6, 7) befestigt sind, um die Flexibilität der Fahnenvorrichtung in ihrer Längsrichtung zu erhöhen.

4. Fahneneinrichtung nach einem der Ansprüche 2 oder 3, dadurch gekennzeichnet, dass dieTrägerstäbe (6, 7) an den Seitenflächen der Enden der starren Platten (5) befestigt sind.

5. Fahneneinrichtung nach einem der Ansprüche 2 oder 3, dadurch gekennzeichnet, dass die biegsamen Trägerstäbe (6, 7) in Einschnitten (13) angeordnet sind, die in die Stirnfläche der Enden der starren Platten (5) eingeschnitten sind.

6. Fahneneinrichtung nach einem der vorangehenden Ansprüche, dadurch gekennzeichnet, dass ein Sicherheitskabel (14) sich entlang der Fahnenvorrichtung in Höhe wenigstens eines der oberen und unteren Längsränder erstreckt und dabei an dem entsprechenden Ende jeder starren Platte (5) befestigt ist.

7. Fahneneinrichtung nach einem der vorangehenden Ansprüche, dadurch gekennzeichnet, dass die Vorrichtung zur drehbaren Befestigung (2) der Fahnenvorrichtung (1) an dem Mast (3) ein rohrförmiges Element (17) mit kreisförmigem Querschnitt besitzt und das auf das obere Ende mit kreisförmigem Querschnitt des Mastes (3) aufgesteckt ist, und dass Mittel wie Nylonringe (18) oder Rollen oder Kugellager zwischen das rohrförmige Element (17) und den Mast (3) eingesetzt sind, wobei die Fahnenvorrichtung axial auf der Aussenfläche des rohrförmigen Elements (17) befestigt ist.

8. Fahneneinrichtung nach einem der Ansprüche 1 bis 6, dadurch gekennzeichnet, dass die Vorrichtung (2) zur drehbaren Befestigung der Fahnenvorrichtung (1) an dem Mast (3) ein Trägerteil der Fahnenvorrichtung (1) besitzt, das mit einem Drehzapfenelement (24) versehen ist, das drehbar in einer Ausnehmung in dem Ende des Mastes (3) gelagert ist.

9. Fahneneinrichtung nach einem der Ansprüche 1 und 7 oder 8, dadurch gekennzeichnet, dass die Fahnenvorrichtung (1) von einer wabenförmigen Platte (24) mit in Reihe liegenden Waben (28) gebildet wird, die zwei parallele Wände (25, 26) besitzt, die untereinander durch Zwischenwände zur Abgrenzung der linearen Waben (28) miteinander verbunden sind, und dass ein Teil einer Wand entlang einer Wabe (28) an bestimmten Stellen, die über die Länge der wabenförmigen Platte verteilt sind, ausgeschnitten ist, um biegsame Zonen (29) zu bilden, wobei die wabenförmige Platte (24) so an dem Mast (3) angebracht ist, dass die Zwischenwände (27) sich im wesentlichen parallel zum Mast erstrecken.

10. Einrichtung nach einem der Ansprüche 1 und 7 oder 8, dadurch gekennzeichnet, dass die Fahnenvorrichtung von einer Platte aus einem starren Stoff (31) gebildet wird, in den parallel zum Mast (3) verlaufende Nuten (32) eingeschnitten sind, um der Platte die gewünschte Biegsamkeit zu verleihen.

11. Fahneneinrichtung nach Anspruch 9, dadurch gekennzeichnet, dass die Fahnenvorrichtung eine zweite wabenförmige Platte (24) besitzt, die der ersten Platte überlagert ist und an dieser befestigt ist, und dass biegsame Zonen (34) durch Ausschnitte in äusseren Wandbereichen jeder Platte in Höhe einer linearen Wabe (28) gebildet sind.

12. Fahneneinrichtung nach einem der Ansprüche 9 bis 11, dadurch gekennzeichnet, dass die Fahnenvorrichtung von einer Platte (24, 31) gebildet wird, die auf die gewünschte Form zugeschnitten werden kann.

## Claims

1. Flag arrangement compris ing a flag device and a device for securing rotatively the flag device on to a mast so that the flag can be orientated in the direction of the wind, characterized in that the flag device (I) comprises rigid elements (5 ; 24 ; 31) and means (6, 7 ; 29 ; 32 ; 34) for flexibly connecting these flag elements (5).

2. Flag arrangement according to claim 1, characterized in that the rigid elements (5) are constituted by plates made from a rigid material which extends substantially in parallel relationship to the axes of the mast (3) and are secured by their upper and lower ends to a support member formed by a flexible bar (6, 7).

3. Flag arrangement according to claim 2, characterized in that cutouts (8) are cut at the level of the ends of the regid plates (5) which are secured to the flexible bars (6, 7) in view to increase the flexibility of the flag device in the longitudinal direction.

4. Flag arrangement according to one of the claims 2 or 3, characterized in that the support bars (6, 7) are secured on the lateral faces of the ends of the rigid plates (5).

5. Flag arrangement according to one of claims 2 or 3, charactenzed in that the flexible support bars (6, 7) are located in slots (17) cut in the front face of the ends of the rigid plates (5).

6. Flag arrangement according to any of the foregoing claims, characterized in that a security rope (14) extends along the flag device at the level of at least one of the longitudinal upper and lower edges while being secured to the corresponding end of each rigid plate (5).

7. Flag arrangement according to any of the foregoing claims, characterized in that the device (2 ; 4) securing rotatably the flag device (1) onto the mast (3) comprises a tubular element (17) having a circular cross section and being shrinked on the circular cross section upper end of the mast (3), and in that means such as nylon rings (18) or ball bearings are located between the tubular element (17) and the mast (3), the flag device being axially secured on the outer face of the tubular element (17).

8. Flag arrangement according to any of claims 1 to 6, characterized in that device (2) for rotatably securing the flag device (1) onto the mast (3) comprises a flag device (1) support piece (23) which is provided with a pivot element (24) located rotatably in a hole made in the end of the mast (3).

9. Flag arrangement according to any of claims 1 and 7 or 8, characterized in the flag device (1) is constituted by a alveolated plate (24) with aligned cells (28), comprising two parallel walls (27, 26) interconnected by partition walls (27) for defining linear cells (28), and in that a portion of a wall is cut along one cell (28) at predetermined locations distributed over the length of the alveolated plate, in view to constitute flexible zones (29), the alveolated plate (24) being mounted on the mast (3), so that the partition walls (27) extends in a substantially parallel relationship to the mast.

10. Flag arrangement according to any of claims 1 and 7 or 8, characterized in that the flag device (1) is constituted by a plate made from a rigid material (31) in which are cut grooves extending in parallel relationship to the mast (3) in view to confer to the plate the wanted flexibility.

11. Flag arrangement according to claim 9, characterized in that the flag device comprises a second alveolated plate (24) superposed to the first plate and secured to the same, and in that the flexible zones (4) are realized by cutting out the portion of the outer wall of each plate at the level of a linear cell (28).

12. Flag arrangement according to any of the claims 9 to 11, characterized in that the flag device is constituted by a plate (24 ; 31) likely to be cut to the wanted shape.
